# EUROPÄISCHE PATENTSCHRIFT

(11) **EP 4 115 768 B1**
(45) Veröffentlichungstag und Bekanntmachung des Hinweises auf die Patenterteilung: **04.09.2024**
(21) Anmeldenummer: 22020113.1
(22) Anmeldetag: 17.03.2022
(51) Int. Cl.: A47C 1/032

(54) **MECHANIK FÜR EINEN STUHL**
MECHANISM FOR A CHAIR
SYSTÈME MÉCANIQUE POUR UNE CHAISE

(30) Priorität: 26.03.2021 DE 102021107681
(43) Veröffentlichungstag der Anmeldung: 11.01.2023
(73) Patentinhaber: BOCK 1 GmbH & Co. KG, 92353 Postbauer-Heng (DE)
(72) Erfinder: Hermann, Bock, DE-90602 Pyrbaum (DE); Guido, Wachter, DE-90562 Heroldsberg (DE)
(74) Vertreter: Schneider, Andreas

(56) Entgegenhaltungen:
- WO-A1-2016/124317
- DE-A1- 102019 113 581
- US-B2- 9 974 389

## Beschreibung

Die Erfindung betrifft eine Mechanik für einen Stuhl, insbesondere für einen Bürostuhl.

Mechaniken für Stühle, insbesondere Bürostühle, sind in vielfältiger Ausführung bekannt. Für einen hohen Sitzkomfort werden sogenannte Synchronmechaniken verwendet. Darunter werden Baugruppen im Sitzunterbau eines Bürostuhles verstanden, die für eine miteinander gekoppelte, eine bestimmte Relativbewegung von Sitz- und Rückenlehne zueinander mit sich bringende Kinematik sorgen. Auf dem Sitzträger ist der in aller Regel mit einer gepolsterten Sitzfläche versehene Sitz des Bürostuhles montiert. Der Rückenlehnenträger, der sich in gängiger Weise von der eigentlichen Synchronmechanik nach hinten erstreckt, trägt an einem nach oben verlaufenden Ausleger die Rückenlehne des Bürostuhles.

Synchronmechaniken für Stühle, insbesondere Bürostühle, sind oft vergleichsweise kompliziert aufgebaut, bestehen aus einer Vielzahl zusammenwirkender Bauteile und/oder sind aufwendig in ihrer Montage. So zeigt beispielsweise US 9974389 B2 eine Stuhlmechanik mit einem Verstellmechanismus zum Einstellen des Schwenkwiderstandes des Rückenlehnenträgers, bei dem die hinteren Enden der bei einem Verschwenken des Rückenlehnenträgers zu beaufschlagenden Federelemente mittels einer Scherenachse bewegt werden, die in einem Langloch eines separaten Einstellarmes einliegt, wobei der Einstellarm über ein durch einen Zahnradmechanismus betätigbares Stellrad bewegbar ist, indem ein an dem Einstellarm befestigter Bolzen von dem Stellrad mitgenommen wird. Dieser Verstellmechanismus ist kompliziert aufgebaut und daher vergleichsweise fehleranfällig.

Eine Aufgabe der vorliegenden Erfindung ist es, eine konstruktiv besonders einfach aufgebaute Mechanik bereitzustellen. Diese Aufgabe wird durch eine Mechanik nach Anspruch 1. Vorteilhafte Ausführungen der Erfindung sind in den Unteransprüchen angegeben.

Danach ist eine Mechanik für einen Stuhl, insbesondere einen Bürostuhl, vorgesehen, mit einem auf einem Unterbau plazierbaren Basisträger und einem Rückenlehnenträger, wobei der Rückenlehnenträger um eine erste Querachse schwenkbar mit dem Basisträger gelenkig verbunden ist, und mit einem Federmechanismus zum Einstellen des Schwenkwiderstandes einer Rückenlehne des Stuhls, wobei der Federmechanismus wenigstens ein Federelement aufweist, wobei das wenigstens eine Federelement in Stuhllängsrichtung angeordnet ist und zwischen dem Rückenlehnenträger und dem Basisträger wirkt, wobei der Federmechanismus wenigstens ein Federendenpositionierelement aufweist, wobei das wenigstens eine Federelement mit seinem in Stuhllängsrichtung gesehen hinteren Federende an dem Federendenpositionierelement und mit seinem in Stuhllängsrichtung gesehen vorderen Federende an dem Basisträger angreift, wobei das Federendenpositionierelement mit dem Rückenlehnenträger über ein Koppelelement verbunden ist derart, daß durch ein Verschwenken des Rückenlehnenträgers um die erste Querachse in Stuhllängsrichtung nach hinten das Federendenpositionierelement in Stuhllängsrichtung nach vorn bewegt wird, was eine Bewegung des hinteren Federendes in Richtung des vorderen Federendes und damit eine Beaufschlagung des wenigstens einen Federelements hervorruft, wobei das Federendenpositionierelement mit dem Rückenlehnenträger derart über das Koppelelement verbunden ist, daß durch ein Verschwenken des Rückenlehnenträgers um die erste Querachse in Stuhllängsrichtung nach hinten das Federendenpositionierelement in Stuhllängsrichtung nach vorn gezogen wird, wobei das Federendenpositionierelement - und damit auch das hintere Federende des wenigstens einen Federelements - von der ersten Querachse beabstandet angeordnet ist, dadurch gekennzeichnet, dass ein zwischen der ersten Querachse einerseits und dem Federendenpositionierelement andererseits wirkender Abstandshalter vorgesehen ist, der das Federendenpositionierelement von der ersten Querachse beabstandet.

Anders ausgedrückt wird vorgeschlagen, eine Mechanik für einen Stuhl, insbesondere einen Bürostuhl, bereitzustellen, bei der das hintere Federende eines zwischen Rückenlehnenträger und Basisträger der Mechanik wirkenden Federelements ortsveränderlich ausgeführt ist und bei der bei einem Verschwenken des Rückenlehnenträgers in Stuhllängsrichtung nach hinten das hintere Federende derart von einem an dem Rückenlehnenträger angelenkten Koppelelement angesteuert wird, daß es in Stuhllängsrichtung nach vorn gezogen wird. Vorzugsweise ist die Mechanik derart ausgeführt, daß das hintere Federende ausschließlich gezogen und nicht gedrückt oder geschoben wird.

Da die Beaufschlagung des hinteren Federendes des wenigstens einen Federelements nicht durch Druck oder Schub von hinten erfolgt, sondern statt dessen ausschließlich durch Zug von vorn, wird keine aufwendige, auf das hintere Federende wirkende Rückenlehnenkonstruktion benötigt. Statt dessen ist lediglich ein geeignetes, mit dem Rückenlehnenträger zusammenwirkendes Koppelelement vorzusehen, welches bei einem Verschwenken des Rückenlehnenträgers an dem hinteren Federende angreift und dieses nach vorn zieht. Dadurch, daß das Koppelelement das hintere Federende auf diese Weise ansteuert, läßt sich die Konstruktion der Mechanik vereinfachen.

Vorzugsweise ist das Koppelelement sowohl um eine zweite Querachse schwenkbar mit dem Rückenlehnenträger als auch mit dem Federendenpositionierelement drehbar verbunden. Durch die gelenkige Anbindung des Koppelelements an das Federendenpositionierelement ist gewährleistet, daß das Federendenpositionierelement von dem Koppelelement in jede zulässige Position mitgenommen werden kann.

Vorzugsweise liegt diese zweite Querachse in Stuhllängsrichtung gesehen vor dem hinteren Federende. Auf diese Weise ist gewährleistet, daß sich das Koppelelement in Stuhllängsrichtung nach hinten erstrecken kann, um an dem Federendenpositionierelement anzubinden und dieses nach vorn mitzunehmen, wenn der Rückenlehnenträger nach hinten verschwenkt.

Die Anordnung der zweiten Querachse vor dem hinteren Federende wird vorzugsweise dadurch ermöglicht, daß sich zumindest ein Teil des Rückenlehnenträgers in Stuhllängsrichtung über die Position des hinteren Federendes hinaus nach vorn erstreckt. Mit Hilfe des an diesem vorderen Ende des Rückenlehnenträgers angelenkten, sich in Stuhllängsrichtung nach hinten, d.h. zurück erstreckenden Koppelelements wird das mit dem Koppelelement verbundene Federendenpositionierelement von dem Koppelelement mitgenommen und nach vorn gezogen, wenn sich der Rückenlehnenträger nach hinten verschwenkt. Anders ausgedrückt zieht der Rückenlehnenträger das Federendenpositionierelement nach vorn, wenn er nach hinten verschwenkt. Hierdurch wird eine Verringerung des Abstandes der beiden Federenden zueinander hervorgerufen. Das als Druckfeder ausgeführte Federelement wird komprimiert. Der Benutzer des Stuhles spürt dies als Schwenkwiderstand der Rückenlehne, an der er sich anlehnt. Beendet der Benutzer das Anlehnen an der Rückenlehne, bewegt das komprimierte Federelement den Rückenlehnenträger in seine unverschwenkte Ausgangsstellung nach vorn zurück.

Vorzugsweise ist der Abstandshalter zum Einstellen der Federkraft des wenigstens einen Federelements ausgebildet, insbesondere derart, daß die Entfernung des hinteren Federendes zu der ersten Querachse mittels des Abstandshalters veränderbar ist. Mit anderen Worten weist der Federmechanismus Mittel zur Einstellung der Federkraft des wenigstens einen Federelements auf derart, daß die Entfernung eines Federendes des wenigstens einen Federelements zu der ersten Querachse veränderbar ist. Hierdurch kann der die Beaufschlagung dieses Federendes bestimmende und damit den Schwenkwiderstand des Rückenlehnenträgers beeinflussende wirksame Hebelarm verlängert oder verkürzt werden. Bei der Einstellung der Federkraft wird die Lage des Federelements in der Mechanik, insbesondere deren Neigung verändert, wodurch sich im Ergebnis die Vorspannung der Gesamtmechanik ändert.

Vorzugsweise ist der Abstandshalter derart ausgebildet, daß das hintere Federende des wenigstens einen Federelements auf einer Kreisbahn mit im wesentlichen konstanten Radius um das vordere Federende dieses Federelements bewegbar ist. Anders ausgedrückt erfolgt das Einstellen der Federkraft vorzugsweise derart, daß keine Arbeit gegen die Federkraft verrichtet werden muß. Für eine solche "kraftlose" Federkrafteinstellung sind die Einstellmittel derart ausgebildet, daß das lageveränderliche Federende auf einer Kreisbahn mit im wesentlichen konstanten Radius um das andere Federende bewegbar ist. Die Vorspannung des Federelements bleibt dabei unverändert.

Vorzugsweise ist der Abstandshalter als ein beweglich gelagerter Kurventräger ausgeführt, weist einen solchen Kurventräger auf oder wirkt mit einem solchen Kurventräger zusammen und das Federendenpositionierelement ist als eine Kurvenrolle ausgeführt, die mit der Kurve des Kurventrägers zusammenwirkt und auf diese Weise einen Kurventrieb ausbildet, wobei die mit dem hinteren Federende des wenigstens einen Federelements zusammenwirkende Kurvenrolle durch eine Bewegung des Kurventrägers in Positionen unterschiedlicher Federkraft bewegbar ist. Mit anderen Worten umfassen die Einstellmittel einen Kurventrieb, dessen mit einem Kurventräger zusammenwirkende Kurvenrolle mit einem lageveränderlichen Federende des wenigstens einen Federelements verbunden ist und durch eine durch den Benutzer manuell oder motorisch bewirkte Bewegung des Kurventrägers in Positionen unterschiedlicher Federkraft bewegbar ist. Die Verwendung eines Kurventriebs als Einstellmittel ist wegen der durch die vorgegebene Kurvensteigung exakt definierbaren Bewegungskurve des Federendes vorteilhaft.

Vorzugsweise ist der Abstandshalter als Exzenter ausgebildet und um die erste Querachse drehbar gelagert, so daß es unterschiedliche Abstände der Kurve des Kurventrägers zu der ersten Querachse gibt und sich der Abstand zwischen der ersten Querachse und dem Federendenpositionierelement und damit der Abstand zwischen der ersten Querachse und dem hinteren Federende durch ein Drehen des Abstandshalters um die erste Querachse verändern läßt.

Vorzugsweise läuft das als Kurvenrolle des Kurventriebs dienenden Federendenpositionierelement einseitig auf der Kurve, an die sie durch das wenigstens eine Federelement gedrückt wird. Vorzugsweise dient der Abstandshalter ausschließlich dazu, daß sich das Federendenpositionierelement daran abstützt; es erfolgt keine Beaufschlagung des Federendenpositionierelements durch den Abstandshalter während eines Verschwenkens des Rückenlehnenträgers, die Beaufschlagung des Federendenpositionierelements erfolgt ausschließlich durch das Koppelelement, indem dieses das Federendenpositionierelement nach vorn zieht.

Vorzugsweise ist die Mechanik als eine Synchronmechanik für eine korrelierte Sitz-Rückenlehnen-Bewegung eines Bürostuhles ausgebildet. Wie jede Mechanik weist auch diese einen Sitzträger auf. Mit der vorliegenden Erfindung kann dann die Anzahl der Koppelelemente, insbesondere die Anzahl der Sitzträger und Rückenlehnenträger verbindenden Elemente, verringert werden, um dadurch einen besonders einfachen konstruktiven Aufbau der Mechanik zu erreichen, ohne auf die gewünschte Funktionalität einer Synchronmechanik zu verzichten. Aus diesem Grund ist der Rückenlehnenträger sowohl um eine Querachse schwenkbar und damit die Hauptschwenkachse der Mechanik definierend mit dem Basisträger als auch mit dem Sitzträger vorzugsweise unmittelbar, d.h. direkt und ohne Zwischenschaltung eines zusätzlichen Koppelelements oder dergleichen, gelenkig verbunden. Vorzugsweise ist auch der Sitzträger unmittelbar mit dem Basisträger gelenkig verbunden.

Die Anbindung der drei Hauptkomponenten der Mechanik, Basisträger, Sitzträger und Rückenlehnenträger, untereinander ist vorzugsweise derart ausgeführt, daß eine Schwenkbewegung der Rückenlehne von einer Grundstellung in eine nach hinten verschwenkte Stellung sowohl eine sofortige Absenkbewegung des in Stuhllängsrichtung gesehen hinteren Bereichs des Sitzträgers nach unten als auch eine sofortige Anhebebewegung des in Stuhllängsrichtung gesehen vorderen Bereichs des Sitzträgers nach oben induziert.

Mit anderen Worten wird also der hintere Bereich des Sitzes bei einem Verschwenken der Rückenlehne in ihre nach hinten verschwenkte Stellung abgesenkt, während der vordere Bereich des Sitzes angehoben wird. Das Absenken des hinteren Sitzbereiches erfolgt dabei unmittelbar bei jedem Verlassen der Grundstellung. Als Grundstellung wird dabei diejenige Stellung angesehen, in der die Rückenlehne nicht nach hinten verschwenkt ist.

Dadurch, daß der Sitzträger in seinem rückwärtigen Bereich abgesenkt wird und gleichzeitig ein Anheben des vorderen Bereichs des Sitzträgers erfolgt, erfolgt ein synchrones Mitführen des Sitzes in einem definierten Verhältnis zur Rückenlehne sowie ein Neigen der Sitzfläche. Hierdurch gibt sich der gewünschte Synchroneffekt, bei dem sich der Winkel des Sitzträgers zum Rückenlehnenträger ändert. Die erzielbare Synchronbewegung von Sitz- und Rückenlehne vermeidet eine lineare Bewegungskomponente des Sitzträgers. Die Synchronbewegung des Sitzes erfolgt bei dieser Punktsynchronmechanik als Drehung um einen Drehpunkt.

Gegenüber anderen Mechaniken zeichnet sich die vorliegende Mechanik dadurch aus, daß sie besonders flachbauend ist, so daß eine entsprechende Baugruppe nur sehr wenig Bauraum benötigt. Mit anderen Worten wird mit der Erfindung auf elegante Weise auf kleinstem Raum ein besonders hoher Sitzkomfort ohne den sogenannten "Hemdauszieheffekt" erreicht, ohne daß auf aufwendige und teure konstruktive Lösungen zurückgegriffen werden muß.

Diese und weitere Vorteile der Erfindung werden im Zusammenhang mit den Ausführungsbeispielen der Erfindung nachfolgend anhand der Zeichnungen erläutert. Hierbei zeigen:
- Fig. 1: eine Seitenansicht der Mechanik in der Grundstellung ("harte" Einstellung),
- Fig. 2: eine Seitenansicht der Mechanik in einer maximal nach hinten verschwenkten Stellung ("harte" Einstellung),
- Fig. 3: eine Seitenansicht der Mechanik in der Grundstellung ("weiche" Einstellung),
- Fig. 4: eine Seitenansicht der Mechanik in einer maximal nach hinten verschwenkten Stellung ("weiche" Einstellung),
- Fig. 5: eine perspektivische Ansicht der Synchronmechanik in der Grundstellung ("harte" Einstellung),
- Fig. 6: eine perspektivische Ansicht der Synchronmechanik in der Grundstellung ("harte" Einstellung), mit Sitzträger,
- Fig. 7: eine perspektivische Ansicht der Synchronmechanik in der maximal nach hinten verschwenkten Stellung ("harte" Einstellung),
- Fig. 8: eine perspektivische Ansicht der Synchronmechanik in der maximal nach hinten verschwenkten Stellung ("harte" Einstellung), mit Sitzträger.

Alle Ansichten zeigen einen Schnitt durch die Mechanik entlang der Mittellängsebene. Sämtliche Figuren zeigen die Erfindung nicht maßstabsgerecht, dabei lediglich schematisch und nur mit ihren wesentlichen Bestandteilen. Gleiche Bezugszeichen entsprechen dabei Elementen gleicher oder vergleichbarer Funktion.

Zunächst wird der allgemeine Aufbau und Bewegungsablauf der Mechanik erläutert.

Die Mechanik 100 weist einen Basisträger 1 auf, der mittels einer Konusaufnahme 2 auf einen Stuhlunterbau aufsetzbar ist, hier auf das obere Ende einer Stuhlsäule 10 (siehe Fig. 1) . Darüber hinaus umfaßt die Mechanik 100 einen im wesentlichen rahmenförmigen Sitzträger 3 (siehe Fig. 6, 8) und einen Rückenlehnenträger 4, dessen Wangen 5 parallel laufend zu den Seitenwänden des Basisträgers 1 angeordnet sind.

Der Sitzträger 3 ist zur Aufnahme oder Montage einer vorzugsweise gepolsterten Sitzfläche (nicht abgebildet) vorgesehen. Die Montage erfolgt mit Hilfe nicht näher dargestellter Befestigungselemente auf übliche Art und Weise. Am Rückenlehnenträger 4 ist eine nicht näher dargestellte Rückenlehne angebracht, die bei modernen Bürostühlen höhenverstellbar ist. Die Rückenlehne kann mit dem Rückenlehnenträger 4 auch einstückig verbunden sein.

Die gesamte Mechanik 100 ist bezüglich ihrer Mittellängsebene, was die eigentliche Kinematik betrifft, spiegelsymmetrisch aufgebaut. Insoweit ist bei der folgenden Beschreibung immer von beiderseits paarweise vorhanden Konstruktionselementen der eigentlichen Schwenkmechanik auszugehen, soweit nicht anders angegeben.

In den Fig. 1, 3, 5 und 6 ist die Grundposition der Mechanik 100 gezeigt, bei welcher der Sitzträger 3 eine im wesentlichen waagerechte Lage einnimmt. Fig. 2, 4, 7 und 8 zeigen die Mechanik 100 in einer maximal nach hinten geschwenkten Stellung des Rückenlehnenträgers 4. Der Basisträger 1 ist dabei immer feststehend.

In dem in Stuhllängsrichtung 14 gesehen hinteren Bereich 6 der Mechanik 100 ist der Rückenlehnenträger 4 an dem Anlenkpunkt 24 mit dem hinteren Bereich 25 des Sitzträgers 3 unmittelbar , d.h. direkt und ohne Zwischenschaltung eines zusätzlichen Koppelelements oder dergleichen, gelenkig verbunden. Ein entsprechendes Schwenklager wird unter Verwendung einer Schwenkachse 13 gebildet.

Der Rückenlehnenträger 4 ist darüber hinaus mit seiner sich in Richtung des vorderen Sitzträgerbereiches 8 erstreckenden Wange 5 unmittelbar an dem Basisträger 1 angelenkt und somit um eine die feststehende Hauptschwenkachse der Mechanik 100 definierende erste Querachse 11 in Schwenkrichtung 7 schwenkbar. Die erste Querachse 11 liegt in Stuhllängsrichtung 14 gesehen vor dem Anlenkpunkt 24 des Rückenlehnenträgers 4 an dem Sitzträger 3. Ein Herausschwenken des Rückenlehnenträgers 4 aus der Grundstellung in eine nach hinten verschwenkte Stellung ist daher stets mit einer Absenkbewegung des hinteren Bereiches 25 des Sitzträgers 3 verbunden.

Sowohl in der Grundstellung als auch in der maximal nach hinten verschwenkten Stellung des Rückenlehnenträgers 4 befinden sich mit Ausnahme des Anlenkpunktes 24 des Rückenlehnenträgers 4 an dem Sitzträger 3 alle Schwenkachsen und Anlenkpunkte in Stuhllängsrichtung 14 gesehen vor dem Zentrum der Konusaufnahme 2.

In dem vorderen Bereich 17 der Mechanik 100 ist der vordere Bereich 18 des Basisträgers 1 an dem Anlenkpunkt 26 mit dem vorderen Bereich 8 des Sitzträgers 3 unmittelbar, d.h. direkt und ohne Zwischenschaltung eines zusätzlichen Koppelelements oder dergleichen, gelenkig verbunden. Ein entsprechendes Schwenklager wird unter Verwendung einer Schwenkachse 15 gebildet. Dieser Anlenkpunkt 26 ist, ebenso wie die erste Querachse 11, ortsfest zu dem Basisträger 1 und damit feststehend, wird also bei einem Verschwenken des Rückenlehnenträgers 4 nicht mitbewegt.

Durch den beschriebenen Schwenkmechanismus wird gewährleistet, daß der Rückenlehnenträger 4 mit der Rückenlehne (nicht dargestellt) um die als Hauptschwenkachse dienende erste Querachse 11 in Schwenkrichtung 7 verschwenkt werden kann. Zugleich induziert eine Schwenkbewegung des Rückenlehnenträgers 4 nach hinten eine sofortige Absenkbewegung des hinteren Bereiches 25 des Sitzträgers 3 nach unten und der vordere Bereich 8 des Sitzträgers 3 vollführt eine Anhebebewegung nach oben. Bei einer Verschwenkung des Rückenlehnenträgers 4 erfolgt also zugleich eine Verschwenkung des Sitzträgers 3, während der Basisträger 1 mit den Achsen 11, 15 positionsfest bleibt.

Die Mechanik 100 weist einen Federmechanismus zum Einstellen des Schwenkwiderstandes des Rückenlehnenträgers 4 bzw. der Rückenlehne auf. Dieser Federmechanismus umfaßt ein einzelnes, in Stuhllängsrichtung 14 zentral in dem Basisträger 1 angeordnetes Federelement 30 in Form einer Schraubendruckfeder. Das Federelement 30 ist nicht in allen Figuren, sondern nur in Fig. 2 angedeutet. Das Federelement 30 wirkt zwischen dem Rückenlehnenträger 4 und dem Basisträger 1. Es übt dabei eine Federkraft entgegen der nach hinten gerichteten Schwenkbewegung 7 des Rückenlehnenträgers 4 aus. Dabei wird das Federelement 30 bei einem Verschwenken des Rückenlehnenträgers 4 beaufschlagt. Je nach "Härte" des Federelements 30 erfolgt also die Synchronbewegung (Sitz- und Rückenlehne) gegen einen mehr oder weniger großen Federwiderstand.

Das Federelement 30 stützt sich einerseits an einem vorderen Widerlager 31 und andererseits an einem hinteren Widerlager 37 mit Hilfe von Federtellern 32, 34 ab. Das Federelement 30 umgreift dabei Führungsstangen 33, die an ihren jeweiligen Enden die Federteller 32, 34 aufweisen.

Der Federmechanismus weist ein gegenüber dem Basisträger 1 ortsveränderliches Federendenpositionierelement 45 auf, das von der ersten Querachse 11 beabstandet angeordnet ist. Bei einem Verschwenken des Rückenlehnenträgers 4 wird das Federelement 30 einseitig beaufschlagt. Dabei greift das Federelement 30 mit seinem in Stuhllängsrichtung 14 gesehen hinteren Federende 27 an dem Federendenpositionierelement 45, welches das hintere Widerlager 37 bildet, und mit seinem in Stuhllängsrichtung 14 gesehen vorderen Federende 28 an dem ortsunveränderlichen Basisträger 1, nämlich an dem Widerlager 31 an, indem es sich daran abstützt, siehe Fig. 2. Auf diese Weise wird durch ein Verschwenken des Rückenlehnenträgers 4 um die erste Querachse 11 in Schwenkrichtung 7 bzw. in Stuhllängsrichtung 14 nach hinten ausschließlich das hintere Federende 27 beaufschlagt. Diese alleinige Beaufschlagung des hinteren Federendes 27 ist ein wesentliches Merkmal der erfindungsgemäßen Mechanik 100.

Das hintere Federende 27 ist zur Ausbildung eines in der dargestellten Ausführungsform längenveränderlichen hinteren Hebelarmes 35 beabstandet von der ersten Querachse 11 mit dem Rückenlehnenträger 4 verbunden. Dieser Anlenkpunkt 40 befindet sich in einem Bereich unterhalb der ersten Querachse 11. Die Verbindung des hinteren Federendes 27 mit dem Rückenlehnenträger 4 erfolgt über zwei Koppelelemente 21, die einerseits unmittelbar an dem Rückenlehnenträger 4, nämlich um eine zweite Querachse 19 schwenkbar, und andererseits unmittelbar an dem Federendenpositionierelement 45 angelenkt sind. Die sich in Stuhllängsrichtung 14 erstreckenden Koppelelemente 21 sind rechts und links des Federelements 30 angeordnet. In den Schnittdarstellungen der Figuren ist jeweils nur eines der Koppelelemente 21 abgebildet. Aufbau und Funktion der Koppelelemente 21 werden nachfolgend anhand eines einzelnen Koppelelements 21 beschrieben.

Bei dem Federendenpositionierelement 45 handelt es sich im einfachsten Fall, wie in den Figuren dargestellt, um einen zylindrischen Bolzen, an dem sich der Federteller 34 des Federelements 30 abstützt. Die Anlenkung des Koppelelements 21 an dem Federendenpositionierelement 45 erfolgt, indem das Federendenpositionierelement 45 in dem in Stuhllängsrichtung 14 gesehen hinteren Ende 38 des Koppelelements 21 drehbar einliegt.

Die zweite Querachse 19 liegt in Stuhllängsrichtung 14 gesehen vor dem hinteren Federende 27. Im der nicht nach hinten verschwenkten Grundstellung der Mechanik 100 liegt die zweite Querachse 19 in Stuhllängsrichtung 14 gesehen auch vor dem vorderen Federende 28 bzw. dem vorderen Widerlager 31.

Das Koppelelement 21 ist an einem sich über den Anlenkpunkt 11 hinaus in Stuhllängsrichtung 14 nach vorn erstreckenden Arm 20 der Wange 5 angelenkt. Die Anlenkung des Koppelelements 21 an dem Rückenlehnenträgers 4 erfolgt, indem an einem Anlenkpunkt 36 ein zwischen den beiden Wangen 5 des Rückenlehnenträgers 4 angebrachter zylindrischer Bolzen 16 in dem in Stuhllängsrichtung 14 gesehen vorderen Ende 39 des Koppelelements 21 drehbar einliegt, wodurch ein Schwenklager unter Verwendung des Bolzens 16 als Schwenkachse gebildet wird.

Das Federendenpositionierelement 45 ist mit dem Rückenlehnenträger 4 über das Koppelelement 21 derart verbunden, daß durch ein Verschwenken des Rückenlehnenträgers 4 um die erste Querachse 11 in Stuhllängsrichtung 14 nach hinten das Federendenpositionierelement 45 in Stuhllängsrichtung 14 nach vorn bewegt wird, was eine Bewegung des hinteren Federendes 27 in Richtung des vorderen Federendes 28 und damit eine Beaufschlagung des Federelements 30 hervorruft. Dabei ist das hintere Federende 27 beabstandet von der ersten Querachse 11 über das Koppelelement 21 mit dem Rückenlehnenträger 4 verbunden.

Das Koppelelement 21 ist erfindungsgemäß derart ausgeführt, daß durch ein Verschwenken des Rückenlehnenträgers 4 um die erste Querachse 11 in Stuhllängsrichtung 14 nach hinten das Federendenpositionierelement 45 in Stuhllängsrichtung 14 nach vorn gezogen wird. Die Beaufschlagung des hinteren Federendes 27 erfolgt mit anderen Worten nicht durch Druck oder Schub von hinten, sondern durch Zug nach vorn. Der Arm 20 des Rückenlehnenträgers 4 erstreckt sich in Stuhllängsrichtung 14 über die Position des hinteren Federendes 28 hinaus nach vorn, so daß mit Hilfe des an diesem vorderen Ende 47 des Rückenlehnenträgers 4 angelenkten, sich in Stuhllängsrichtung 14 nach hinten, d.h. zurück erstreckenden Koppelelements 21 das mit dem Koppelelement 21 verbundene Federendenpositionierelement 45 von dem Koppelelement 21 mitgenommen und nach vorn gezogen wird, wenn sich der Rückenlehnenträger 4 nach hinten verschwenkt.

Das vordere Federende 28 stützt sich mit dem Federteller 32 an einem geeignet ausgeführten Abstützelement 51 im vorderen Bereich 18 des Basisträgers 1 ab, welches das Widerlager 31 bildet, wodurch ein fester, ortsunveränderlicher Anlenkpunkt 9 gebildet wird.

Da das Federelement 30 in Stuhllängsrichtung 14 angeordnet ist, verläuft auch dessen Wirklinie 52 parallel zu der Stuhllängsrichtung 14, siehe Fig. 2. Das Koppelelement 21 zieht bei einem Verschwenken des Rückenlehnenträgers 4 nach hinten das Federendenpositionierelement 45 in Stuhllängsrichtung 14 und damit in Wirkrichtung 52 des Federelements 30 nach vorn. Diese Art der Anordnung von Koppelelement 21 und Federelement 30 ist die bevorzugte Anordnung. Eine bezüglich der Stuhllängsrichtung 14 schräge Anordnung des Koppelelements 21 und/oder des Federelements 30 wäre jedoch ebenfalls möglich.

Das Koppelelement 21 führt als eine Art Lenker bei einer Schwenkbewegung des Rückenlehnenträgers 4 bzw. des daran angelenkten Sitzträgers 3 eine zum Rückenlehnenträger 4 hin gerichtete Schwenkbewegung 29 aus, siehe Fig. 2, 4, die der Schwenkbewegung 41 des Armes 20 des Rückenlehnenträgers 4 folgt und bewirkt, daß das Federendenpositionierelement 45 in Stuhllängsrichtung 14 nach vorn gezogen wird, wodurch die zwischen dem Basisträger 1 und dem Koppelelement 21 eingespannte Druckfeder 30 zusammengedrückt wird.

Die Position des Anlenkpunktes 40 des hinteren Endes 27 des Federelements 30 an dem Koppelelement 21 (und damit indirekt an dem Rückenlehnenträger 4) definiert die Länge des Hebelarmes 35 bis zur Hauptschwenkachse 11 der Mechanik 100. Bei einem Verschwenken des Rückenlehnenträgers 4 wird dieser Hebelarm 35 um die Hauptschwenkachse 11 nach vorn verschwenkt, wodurch das hintere Federende 27 beaufschlagt wird. Bei einem Verschwenken des Rückenlehnenträgers 4 bleibt die Position des vorderen Federendes 28 unverändert.

Nachfolgend wird die Änderung des Schwenkwiderstandes näher beschrieben.

Da das Federelement 30 an dem Federendenpositionierelement 45 angreift, kann durch eine Ortsänderung des Federendenpositionierelements 45 umgekehrt auch auf das Federelement 30 eingewirkt werden.

Der Federmechanismus umfaßt Mittel zum Einstellen der Federkraft des Federelements 30, indem die Position des hinteren Federendes 27 und damit der Abstand zwischen den beiden Federenden 27, 28 verändert wird. Hierzu wird die Entfernung des hinteren Federendes 27 zu der ersten Querachse 11 verändert.

In dem hier illustrierten Ausführungsbeispiel dienen zwei zwischen der ersten Querachse 11 einerseits und dem Federendenpositionierelement 45 andererseits wirkende Abstandshalter 43 dazu, das Federendenpositionierelement 45 von der ersten Querachse 11 zu beabstanden. Diese Abstandshalter 43 dienen zugleich zum Einstellen der Federkraft des wenigstens einen Federelements 30, indem sie dazu ausgebildet sind, die Entfernung des hinteren Federendes 27 zu der ersten Querachse 11 zu verändern. Die Abstandshalter 43 sind, wie die Koppelelemente 21, mit denen sie zusammenwirken, ebenfalls rechts und links des Federelements 30 angeordnet. In den Schnittdarstellungen der Figuren ist jeweils nur einer der Abstandshalter 43 abgebildet. Aufbau und Funktion der Abstandshalter 43 werden nachfolgend anhand eines einzelnen Abstandshalters 43 beschrieben.

Vorzugsweise ist der Abstandshalter 43 derart ausgeführt, daß er eine Bewegung des hinteren Federendes 27 auf einer Kreisbahn mit im wesentlichen konstanten Radius um das vordere Federende 28 zuläßt, wodurch eine "kraftlose" Federkrafteinstellung erreicht wird.

Die Veränderung der Position des hinteren Federendes 27 erfolgt dabei, indem der Abstandshalter 43 als Kurventräger 44 eines Kurventriebes dient. Der manuell und/oder motorisch betätigbare, beweglich am Rückenlehnenträger 4 gelagerte, nämlich um die erste Querachse 11 drehbar gelagerte, exzentrische Kurventräger 44 wirkt mit dem als Abtastelement des Kurventriebes dienenden Federendenpositionierelement 45 zusammen. Anders ausgedrückt übernimmt das Federendenpositionierelement 45 die Funktion einer Kurvenrolle, die mit einer Kurve 46 des Kurventrägers 44 zusammenwirkt bzw. in Eingriff steht. Aufgrund der Exzentrizität des Abstandshalters 43 und der sich daraus ergebenden Form des Kurventrägers 44 gibt es unterschiedliche Abstände der Kurve 46 zu der ersten Querachse 11. Der Abstand zwischen der ersten Querachse 11 und dem Federendenpositionierelement 45 und damit der Abstand zwischen der ersten Querachse 11 und dem hinteren Federende 27 läßt sich auf diese Weise durch ein Drehen des Abstandshalters 43 um die erste Querachse 11 verändern.

In einem einfachen Fall, in dem der Kurventräger 44 als Kurvenscheibe ausgeführt ist, läuft, wie dargestellt, das Federendenpositionierelement 45 einseitig auf der Kurve 46, an die sie durch das wenigstens eine Federelement 30 gedrückt wird. Das Federendenpositionierelement 45 ist dabei mit dem hinteren Federende 27 verbunden, in dem hier beschriebenen Beispiel dadurch, daß sich das hintere Federende 27 daran abstützt. Durch eine Bewegung des Kurventrägers 44 kann das Federendenpositionierelement 45 und damit das dort angebrachte Federende 27 in Positionen relativ zu der ersten Querachse 11 bewegt werden, welche unterschiedliche Federkräfte zur Folge haben.

Anstelle eines als Exzenter ausgeführten Abstandshalters 43 kann auch ein anders gestalteter Abstandshalter verwendet werden, solange er geeignet ist, den Abstand zwischen dem Federendenpositionierelement 45 und der ersten Querachse 11 auf die gewünschte Weise zu verändern. Auch ist es möglich, daß der Abstandshalter 43 nicht selbst als Kurvenscheibe 44 ausgebildet ist, sondern eine mit dem Abstandshalter 43 zusammenwirkende Kurvenscheibe 44 vorgesehen ist, die sich zusammen mit dem Abstandshalter 43 bzw. mit Hilfe des Abstandshalters 43 auf die gewünschte Weise bewegen läßt.

Der Abstandshalter 43 bzw. die Kurvenscheibe 44 dient nur dazu, daß sich das Federendenpositionierelement 45 daran abstützt oder mit anderen Worten nur der Lagesicherung des Federendenpositionierelements 45. Es erfolgt keine Beaufschlagung des Federendenpositionierelements 45 durch den Abstandshalter 43 oder die Kurvenscheibe 44 während eines Verschwenkens des Rückenlehnenträgers 4. Die Beaufschlagung des Federendenpositionierelements 45 erfolgt ausschließlich durch das Koppelelement 21, indem dieses das Federendenpositionierelement 45 nach vorn zieht. Zieht das Koppelelement 21 das Federendenpositionierelement 45 bei einem Verschwenken des Rückenlehnenträgers 4 nach vorn, wird dadurch, daß das Federendenpositionierelement 45 an dem Abstandshalter 43 anliegt, der Abstandshalter 43 um die Querachse 11 verschwenkt, so daß der Abstandshalter 43 die Schwenkbewegung des Rückenlehnenträgers 4 mitmacht.

Auf dem den Verlauf der Kurve 46 definierenden Rand des Kurventrägers 44 sind mehrere Mulden vorgesehen, die den lokalen Verlauf der Kurve 46 bestimmen, einschließlich einer hintersten Mulde 48 und einer vordersten Mulde 49, siehe Fig. 3, 4. Diese an definierten Stellen der Kurve 46 angebrachten Mulden gewährleisten eine ausreichend große Selbsthemmung, also einen hinreichenden Widerstand gegen ein Verrutschen des Federendenpositionierelements 45 auf der Kurve 46. Damit bleibt das Federendenpositionierelement 45 an seinem Platz, auch wenn zum Erreichen eines möglichst kurzen Verstellweges bei der Einstellung der Federkraft des Federelements 30 ein Kurventräger 44 zum Einsatz kommt, der eine Kurve 46 mit möglichst steilem Anstieg, also einem steilen Kurvenwinkel, aufweist.

Ein Vorteil der Mulden ist, daß dadurch eine gestufte Einstellung der Federkraft möglich ist, was aus Benutzersicht oftmals als vorteilhaft angesehen wird, da das Verstellen des hinteren Federendes 27 mit einem mehr oder weniger starken Einrasten des Federendenpositionierelements 45 in der jeweiligen Mulde verbunden ist, wodurch der Benutzer eine taktile Rückmeldung über einen erfolgreich vollzogenen Einstellvorgang erhält. Es ist jedoch auch eine Ausführung mit durchgehend glattem Kurvenrand möglich.

Von der "harten" in die "weiche" Einstellung und zurück gelangt man, wenn der an der hinteren Querachse 11 gelagerte Abstandshalter 43 in Betätigungsrichtung 50 gedreht wird.

In der in den Fig. 1, 2, 5 bis 8 abgebildeten härtesten Einstellung liegt das Federendenpositionierelement 45 in der vordersten Mulde 49 der Kurve 46 ein. Der wirksame Hebelarm 35 vom Anlenkpunkt 40 des Federelements 30 bis zur Hauptschwenkachse 11 der Mechanik 100 ist am längsten. In dieser Stellung muß der Anlenkpunkt 40 des Federelements 30 bei gleichem Verschwenkwinkel des Rückenlehnenträgers 4 eine größere Strecke zurücklegen. Mit anderen Worten ist der Federweg länger. Aus diesem Grund wird das Federelement 30 stärker komprimiert. Der Schwenkwiderstand und somit auch das Rückstelldrehmoment des Rückenlehnenträgers 4 sind größer. Dabei weist das Federelement 30 bereits zu Beginn des Verschwenkvorgangs die größte Härte auf, ohne daß dazu ein Verschwenken des Rückenlehnenträgers 4 notwendig ist.

In der in Fig. 3 und 4 abgebildeten weichesten Einstellung liegt das Federendenpositionierelement 45 in der hintersten Mulde 48 der Kurve 46 ein. Der effektive Hebelarm 35 ist kürzer, der Federweg und damit der Schwenkwiderstand sowie das Rückstelldrehmoment entsprechend geringer.

Während des beschriebenen Einstellens des Schwenkwiderstandes wird die Federvorspannung des Federelements 30 nicht verändert. Jedoch ändert sich mit einer Änderung des Schwenkwiderstandes der initiale Widerstand des Rückenlehnenträgers 4. Je "härter" die Einstellung, desto größer ist die für ein Verschwenken des Rückenlehnenträgers 4 durch den Benutzer aufzubringende Anfangskraft.

Die Drehung des Abstandshalters 43 in Betätigungsrichtung 50 (hier von "hart" nach "weich", siehe Fig. 1) kann mittels einer manuell betätigbaren Handhabe (nicht abgebildet) erfolgen, beispielsweise mit einem Drehgriff oder einem Handrad. Diese Handhabe ist vorzugsweise an dem Rückenlehnenträger 4 gelagert, wobei die Drehachse eines vorteilhafterweise verwendeten Handrades mit der hintere Querachse 11 übereinstimmt, so daß eine benutzerfreundliche Direktübertragung der Drehung des Handrades auf den Abstandshalter 43 erfolgt, ohne daß zuvor eine Übertragung einer linearen Bedienbewegung in eine Drehbewegung des Abstandshalters 43 erfolgen muß. Alternativ kann der Abstandshalter 43 auch über Hebel, Bowdenzüge usw. angetrieben werden oder es erfolgt eine Übertragung einer Bedienbewegung von einer Handhabe, deren Drehachse entfernt von der Querachse 11 ist, zu dem Abstandshalter 43 mit Hilfe von Getriebeelementen, wie Zahnrädern und dergleichen. Auch kann anstelle einer manuellen Betätigung ein (elektro)motorischer Antrieb vorgesehen sein.

Je nach zur Verfügung stehendem Bauraum kann ein großer oder kleiner Kurventräger 44 zum Einsatz kommen. Auch kann je nach gewünschter Baugröße eine Kurve 46 mit einer geringen oder einer starken Steigung verwendet werden. Ebenso kann durch die Wahl der Kurve 46, insbesondere durch die Entscheidung, ob eine Kurve 46 mit konstanter oder variabler Steigung eingesetzt wird, die Verstellcharakteristik des Schwenkwiderstandes eingestellt werden.

Insgesamt ergibt sich somit eine mit wenigen Bauteilen realisierbare und besonders wenig Bauraum benötigende Federkrafteinstellung.

In dem illustrierten Ausführungsbeispiel, in dem keine Zwangsführung des als Kurvenrolle des Kurventriebes dienenden Federendenpositionierelements 45 vorgesehen ist, um zur konstruktiven Vereinfachung die Anzahl benötigter Bauteile so gering wie möglich zu halten, muß bei einem Verdrehen des Abstandshalters 43 zur Verstellung des Schwenkwiderstandes, insbesondere bei einer Verstellung von "hart" nach "weich", gewährleistet werden, daß das Federelement 30 der Kurve 46 der Kurvenscheibe 44 folgt und den Kontakt zu dem Abstandshalter 43 nicht verliert. Eine auf das Federendenpositionierelement 45 einwirkende Kraft, die ausreicht, um das Federendenpositionierelement 45 zuverlässig an die Kurve 46 anzudrücken, wird vorteilhafterweise durch eine geeignete, aufeinander abgestimmte Anordnung des Federelements 30 und des Koppelelements 21 bereitgestellt.

Vorzugsweise sind Federelement 30 und Koppelelement 21 zu diesem Zweck derart in der Mechanik 100 angeordnet, daß die Wirklinie 52 des Federelements 30 nicht mit der Zugrichtung 53 des Koppelelements 21 übereinstimmt. Mit anderen Worten sind die Wirklinien 52, 53 von Federelement 30 und Koppelelement 21 voneinander beabstandet. Vorzugsweise liegen die Wirklinie 52 des Federelements 30 und die hier mit der Zugrichtung 53 übereinstimmenden Mittellängsachse des Koppelelements 21 nie parallel zueinander. In dem dargestellten Ausführungsbeispiel sind zum Erreichen der gewünschten Kraftwirkung auf das Federendenpositionierelement 45 diese Bauteile vorzugsweise derart angeordnet, daß die zusammen mit dem Rückenlehnenträger 4 ortsveränderliche zweite Querachse 19 stets beabstandet von dem ortsfesten Anlenkpunkt 9 ist, an dem sich das Federelement 30 an dem Basisträger 1 abstützt, sich insbesondere oberhalb dieses Drehpunkts 9 befindet. Die daraus resultierende, auf das Federendenpositionierelement 45 einwirkende Kraft ist in Fig. 3 mit Pfeil 54 angedeutet.

Mit anderen Worten wird das Federendenpositionierelement 45 immer leicht an den Abstandshalter 43 angedrückt, weil die Wirklinien 52, 53 einen Winkelversatz aufweisen, die eine auf das Federendenpositionierelement 45 wirkende, nach oben in Richtung Abstandshalter 43 gerichtete Kraftkomponente hervorrufen. Auf diese Weise kann von der Verwendung eines das Federendenpositionierelement 45 von unten in Richtung Abstandshalter 43 beaufschlagenden zusätzlichen Federelements und von der Verwendung alternativer Sicherungsmaßnahmen abgesehen werden.

### Bezugszeichenliste

- 1: Basisträger
- 2: Konusaufnahme
- 3: Sitzträger
- 4: Rückenlehnenträger
- 5: Wange
- 6: hinterer Mechanikbereich
- 7: Schwenkrichtung
- 8: vorderer Bereich des Sitzträgers
- 9: Drehpunkt, Anlenkpunkt Federelement/Basisträger
- 10: Stuhlsäule
- 11: erste Querachse, Hauptschwenkachse
- 12: (frei)
- 13: Schwenkachse Rückenlehnenträger/Basisträger
- 14: Stuhllängsrichtung
- 15: Schwenkachse Basisträger/Sitzträger
- 16: Bolzen, Schwenkachse
- 17: vorderer Mechanikbereich
- 18: vorderer Bereich des Basisträgers
- 19: zweite Querachse, Schwenkachse
- 20: Arm
- 21: Koppelelement
- 22: (frei)
- 23: (frei)
- 24: Anlenkpunkt Rückenlehnenträger/Sitzträger
- 25: hinterer Bereich des Sitzträgers
- 26: Anlenkpunkt Basisträger/Sitzträger
- 27: hinteres Federende
- 28: vorderes Federende
- 29: Schwenkbewegung des Koppelelements
- 30: Schraubendruckfeder, Federelement
- 31: vorderes Widerlager
- 32: vorderer Federteller
- 33: Führungsstange
- 34: hinterer Federteller
- 35: Hebelarm
- 36: Anlenkpunkt Rückenlehnenträger/Koppelelement
- 37: hinteres Widerlager
- 38: hinteres Ende des Koppelelements
- 39: vorderes Ende des Koppelelements
- 40: Verbindungs-/Angriffs-/Anlenkpunkt
- 41: Schwenkbewegung des hinteren Hebelarms
- 42: (frei)
- 43: Abstandshalter
- 44: Kurventräger
- 45: Kurvenrolle, Abtaster
- 46: Kurve
- 47: vorderes Endes des Rückenlehnenträgers
- 48: hinterste Mulde
- 49: vorderste Mulde
- 50: Betätigungsrichtung
- 51: Abstützelement
- 52: Federwirklinie, Wirkrichtung
- 53: Zugrichtung des Koppelelements

- 100: Mechanik

## Patentansprüche

1. Mechanik (100) für einen Stuhl, insbesondere für einen Bürostuhl,
mit einem auf einem Unterbau (10) plazierbaren Basisträger (1) und einem Rückenlehnenträger (4), wobei der Rückenlehnenträger (4) um eine erste Querachse (11) schwenkbar mit dem Basisträger (1) gelenkig verbunden ist,
mit einem Federmechanismus zum Einstellen des Schwenkwiderstandes einer Rückenlehne des Stuhls, wobei der Federmechanismus wenigstens ein Federelement (30) aufweist, wobei das wenigstens eine Federelement (30) zwischen dem Rückenlehnenträger (4) und dem Basisträger (1) wirkt,
wobei der Federmechanismus wenigstens ein Federendenpositionierelement (45) aufweist, wobei das wenigstens eine Federelement (30) mit seinem in Stuhllängsrichtung (14) gesehen hinteren Federende (27) an dem Federendenpositionierelement (45) und mit seinem in Stuhllängsrichtung (14) gesehen vorderen Federende (28) an dem Basisträger (1) angreift,
wobei das Federendenpositionierelement (45) mit dem Rückenlehnenträger (4) über ein Koppelelement (21) verbunden ist derart, daß durch ein Verschwenken des Rückenlehnenträgers (4) um die erste Querachse (11) in Stuhllängsrichtung (14) nach hinten das Federendenpositionierelement (45) in Stuhllängsrichtung (14) nach vorn bewegt wird, was eine Bewegung des hinteren Federendes (27) in Richtung des vorderen Federendes (28) und damit eine Beaufschlagung des wenigstens einen Federelements (30) hervorruft,
wobei das Federendenpositionierelement (45) in Stuhllängsrichtung (14) nach vorn gezogen wird,
wobei das Federendenpositionierelement (45) von der ersten Querachse (11) beabstandet angeordnet ist,
**dadurch gekennzeichnet, dass**
der Federmechanismus einen zwischen der ersten Querachse (11) einerseits und dem Federendenpositionierelement (45) andererseits wirkenden Abstandshalter (43) aufweist, der das Federendenpositionierelement (45) von der ersten Querachse (11) beabstandet.

2. Mechanik (100) nach Anspruch 1, wobei das Koppelelement (21) sowohl um eine zweite Querachse (19) schwenkbar mit dem Rückenlehnenträger (4) als auch mit dem Federendenpositionierelement (45) gelenkig verbunden ist.

3. Mechanik (100) nach Anspruch 2, wobei die zweite Querachse (19) in Stuhllängsrichtung (14) gesehen vor dem hinteren Federende (27) des wenigstens einen Federelements (30) liegt.

4. Mechanik (100) nach einem der Ansprüche 1 bis 3, wobei der Abstandshalter (43) zum Einstellen der Federkraft des wenigstens einen Federelements (30) ausgebildet ist derart, daß die Entfernung des hinteren Federendes (27) des wenigstens einen Federelements (30) zu der ersten Querachse (11) mittels des Abstandshalters (43) veränderbar ist.

5. Mechanik (100) nach Anspruch 4, wobei
der Abstandshalter (43) als ein beweglich gelagerter Kurventräger (44) ausgeführt ist, einen solchen Kurventräger (44) aufweist oder mit einem solchen Kurventräger (44) zusammenwirkt, und wobei das Federendenpositionierelement (45) als eine Kurvenrolle ausgeführt ist, die mit der Kurve (46) des Kurventrägers (44) zusammenwirkt und auf diese Weise einen Kurventrieb ausbildet, wobei die mit dem hinteren Federende (27) des wenigstens einen Federelements (30) zusammenwirkende Federendenpositionierelement (45) durch eine Bewegung des Kurventrägers (44) in Positionen unterschiedlicher Federkraft bewegbar ist.

6. Mechanik (100) nach Anspruch 5, wobei das Federendenpositionierelement (45) einseitig auf der Kurve (46) läuft, an die sie durch das wenigstens eine Federelement (30) gedrückt wird.

7. Mechanik (100) nach Anspruch 6, wobei die Wirklinien des wenigstens einen Federelements (30) und des Koppelelements (21) nicht parallel zueinander liegen.

8. Stuhl, insbesondere Bürostuhl, mit einer Mechanik (100) nach einem der Ansprüche 1 bis 7.

## Claims

1. Mechanism (100) for a chair, in particular for an office chair,
with a base support (1) which can be placed on a substructure (10) and with a backrest support (4), wherein the backrest support (4) is pivotably connected to the base support (1) about a first transverse axis (11),
with a spring mechanism for mechanism for adjusting the swivelling resistance of a backrest of the chair, wherein the spring mechanism has at least one spring element (30), wherein the at least one spring element (30) acting between the backrest support (4) and the base support (1),
wherein the spring mechanism comprises at least one spring end positioning element (45), wherein the at least one spring element (30) engages with its rear spring end (27), viewed in the longitudinal direction (14) of the chair, on the spring end positioning element (45) and with its front spring end (28), viewed in the longitudinal direction (14) of the chair, on the base support (1),
wherein the spring end positioning element (45) is connected to the backrest support (4) via a coupling element (21) in such a way that the spring end positioning element (45) is moved forwards in the longitudinal direction (14) of the chair by pivoting the backrest support (4) about the first transverse axis (11) backwards in the longitudinal direction (14) of the chair,
which causes a movement of the rear spring end (27) in the direction of the front spring end (28) and thus a loading of the at least one spring element (30),
wherein the spring end positioning element (45) is pulled forwards in the longitudinal direction (14) of the chair,
wherein the spring end positioning element (45) being arranged at a distance from the first transverse axis (11),
**characterised in that** the spring mechanism has a spacer (43) acting between the first transverse axis (11) on the one hand and the the spring end positioning element (45) on the other hand, which spacer (43) distances the spring end positioning element (45) from the first transverse axis (11).

2. Mechanism (100) according to claim 1, wherein the coupling element (21) is pivotably connected both about a second transverse axis (19) to the backrest support (4) and to the spring end positioning element (45).

3. Mechanism (100) according to claim 2, wherein the second transverse axis (19) is located in front of the rear spring end (27) of the at least one spring element (30) when viewed in the longitudinal direction (14) of the chair.

4. Mechanism (100) according to one of claims 1 to 3, wherein the spacer (43) is designed for adjusting the spring force of the at least one spring element (30) such that the distance of the rear spring end (27) of the at least one spring element (30) to the first transverse axis (11) can be varied by means of the spacer (43).

5. Mechanism (100) according to claim 4, wherein the spacer (43) is designed as a movably mounted cam carrier (44), has such a cam carrier (44) or co-operates with such a cam carrier (44), and wherein the spring end positioning element (45) is designed as a cam roller, which co-operates with the cam (46) of the cam carrier (44) and in this way forms a cam drive, wherein the spring end positioning element (45) co-operating with the rear spring end (27) of the at least one spring element (30) can be moved into positions of different spring force by a movement of the cam carrier (44).

6. Mechanism (100) according to claim 5, wherein the spring end positioning element (45) runs on one side on the cam (46) against which it is pressed by the at least one spring element (30).

7. Mechanism (100) according to claim 6, wherein the lines of action of the at least one spring element (30) and the coupling element (21) are not parallel to each other.

8. Chair, in particular office chair, with a mechanism (100) according to one of claims 1 to 7.

## Revendications

1. Mécanisme (100) pour une chaise, en particulier pour une chaise de bureau,
avec un support de base (1) qui peut être placé sur une sous-structure (10) et avec un support de dossier (4), dans lequel le support de dossier (4) est relié de manière pivotante au support de base (1) autour d'un premier axe transversal (11),
avec un mécanisme à ressort pour ajuster la résistance au pivotement d'un dossier de la chaise, le mécanisme à ressort comprenant au moins un élément à ressort (30), ledit au moins un élément à ressort (30) agissant entre le support de dossier (4) et le support de base (1),
dans lequel le mécanisme à ressort comprend au moins un élément de positionnement d'extrémité de ressort (45), ledit au moins un élément de ressort (30) s'engageant avec son extrémité de ressort arrière (27), vue dans la direction longitudinale de la chaise (14), sur l'élément de positionnement d'extrémité de ressort (45) et avec son extrémité de ressort avant (28), vue dans la direction longitudinale de la chaise (14), sur le support de base (1),
dans lequel l'élément de positionnement de l'extrémité du ressort (45) est relié au support du dossier (4) par un élément de couplage (21) de manière à ce que l'élément de positionnement de l'extrémité du ressort (45) soit déplacé vers l'avant dans la direction longitudinale (14) du fauteuil en faisant pivoter le support du dossier (4) autour du premier axe transversal (11) vers l'arrière dans la direction longitudinale (14) du fauteuil, ce qui entraîne un mouvement de l'extrémité arrière du ressort (27) en direction de l'extrémité avant du ressort (28) et donc une sollicitation du au moins un élément élastique (30),
dans lequel l'élément de positionnement d'extrémité de ressort (45) est tiré vers l'avant dans la direction longitudinale de la chaise (14),
dans lequel l'élément de positionnement d'extrémité de ressort (45) est disposé à distance du premier axe transversal (11),
**caractérisé en ce que** le mécanisme à ressort comprend une entretoise (43) agissant entre le premier axe transversal (11) d'une part et l'élément de positionnement d'extrémité de ressort (45) d'autre part, qui écarte l'élément de positionnement d'extrémité de ressort (45) du premier axe transversal (11).

2. Mécanisme (100) selon la revendication 1, dans lequel l'élément de couplage (21) est relié de manière articulée à la fois au support de dossier (4) de manière à pouvoir pivoter autour d'un deuxième axe transversal (19) et à l'élément de positionnement d'extrémité de ressort (45).

3. Mécanisme (100) selon la revendication 2, dans lequel le deuxième axe transversal (19), vu dans la direction longitudinale (14) de la chaise, se trouve devant l'extrémité arrière (27) du ressort d'au moins un élément élastique (30).

4. Mécanisme (100) selon l'une des revendications 1 à 3, dans lequel l'entretoise (43) est conçue pour régler la force de ressort de l'au moins un élément de ressort (30) de telle sorte que la distance de l'extrémité de ressort arrière (27) de l'au moins un élément de ressort (30) par rapport au premier axe transversal (11) peut être modifiée au moyen de l'entretoise (43).

5. Mécanisme (100) selon la revendication 4, dans lequel l'entretoise (43) est réalisée sous la forme d'un support de came (44) monté mobile, présente un tel support de came (44) ou coopère avec un tel support de came (44), et dans lequel l'élément de positionnement d'extrémité de ressort (45) est réalisé sous la forme d'un galet de came qui coopère avec la came (46) du support de came (44) et forme de cette manière un entraînement par came, dans lequel l'élément de positionnement d'extrémité de ressort (45) coopérant avec l'extrémité de ressort arrière (27) du au moins un élément de ressort (30) peut être déplacé dans des positions de force de ressort différente par un mouvement du support de came (44).

6. Mécanisme (100) selon la revendication 5, dans lequel l'élément de positionnement d'extrémité de ressort (45) se déplace d'un côté sur la came (46) contre laquelle il est pressé par ledit au moins un élément de ressort (30).

7. Mécanisme (100) selon la revendication 6, dans lequel les lignes d'action dudit au moins un élément de ressort (30) et dudit élément de couplage (21) ne sont pas parallèles entre elles.

8. Chaise, en particulier chaise de bureau, avec un mécanisme (100) selon l'une des revendications 1 à 7.
